# EUROPÄISCHE PATENTSCHRIFT

(11) **EP 2 042 677 B1**
(45) Veröffentlichungstag und Bekanntmachung des Hinweises auf die Patenterteilung: **30.06.2010**
(21) Anmeldenummer: 08405231.5
(22) Anmeldetag: 19.09.2008
(51) Int. Cl.: E06B 3/56, A47B 88/00

(54) **Frontblende für eine Schublade**
Front panel for a drawer
Ecran frontal pour un tiroir

(30) Priorität: 27.09.2007 CH 15032007
(43) Veröffentlichungstag der Anmeldung: 01.04.2009
(73) Patentinhaber: Myjoys GmbH, 4132 Muttenz (CH)
(72) Erfinder: Bruhin, Reto, 4431 Bennwil (CH); Herrenschmidt, Stefan, 4102 Binningen (CH)
(74) Vertreter: Groner, Manfred

(56) Entgegenhaltungen:
- EP-A- 0 267 477
- EP-A- 0 707 153
- DE-A1- 3 806 254

## Beschreibung

Die Erfindung betrifft eine Frontblende für eine Schublade nach dem Oberbegriff des Anspruchs 1.

Frontblenden dieser Art sind im Stand der Technik beispielsweise aus der EP-A-0 636 327 und der EP-A-0 267 477 bekannt geworden. Diese können in einfacher Weise an der Schubladenzarge befestigt und mit einem Werkzeug wieder gelöst werden. Die Halteteile sind beispielsweise aus Druckguss hergestellt und mit Dübeln an der Innenseite der Frontblende befestigt. Die Dübel benötigen entsprechende Bohrungen in der Innenseite der Frontblende, die aus Holz oder Metall hergestellt ist. Im montierten Zustand liegt die Schubladenzarge an der Innenseite der Frontblende an und die Halteteile befinden sich in gekuppeltem Zustand innerhalb der doppelwandigen Zarge. Die Zarge weist seitlich Öffnungen auf, durch welche die Kupplungen mit einem geeigneten Werkzeug gelöst und damit die Frontblende von der Zarge entfernt werden kann.

Die EP-A-0 707 153, offenbart ein an eine Glasplatte anklebbares trompetenförmiges Halteteil. Das Halteteil besitzt eine kreisrunde Klebefläche und eine diese Klebefläche umgebende Rille zur Aufnahme überschüssigen Klebstoffs. Ein solcher Halteteil benötigt zur Gewährleistung einer bestimmten Haltekraft eine vergleichsweise grosse Klebefläche.

Die DE-A-38 06 254 offenbart ein an einer Glasscheibe befestigtes Halteteil. Die Befestigung des Halteteils mit der Glasscheibe erfolgt mit einem Kleber, der eine kreisförmige oder kreisringförmige Klebefläche aufweist.

Der Erfindung liegt die Aufgabe zu Grunde, eine weiter Frontblende zur Verfügung zu stellen, die sich beispielsweise für Bade- und Küchenmöbel eignet.

Die erfindungsgemässe Frontblende ist **dadurch gekennzeichnet, dass** die Halteteile jeweils an einem Fussende eine seitlich vorragende Adapterplatte aufweisen, welche an der Innenseite einer Glasplatte mit einem Kleber befestigt ist, welcher Kleber an einer Unterseite der Adapterplatte eine Schicht bildet, welche flächig mit der Glasplatte verbunden ist.

Die erfindungsgemässe Frontblende ermöglicht die Herstellung einer Schublade, bei welcher die Frontseite nicht wie üblich aus Holz oder Metall, sondern aus Glas hergestellt ist, wobei die Befestigung nicht sichtbar ist. Die Befestigung an der Zarge ist weiterhin in einfacher Weise mit an sich bekannten Kupplungen möglich. Da die Halteteile an der Rückseite der Glasplatte angeklebt sind, muss diese Glasplatte für die Befestigung nicht gebohrt werden, was die Herstellung wesentlich vereinfacht. Die Glasplatte kann beispielsweise auch als Spiegel ausgebildet sein.

Nach einer Weiterbildung der Erfindung weisen die Halteteile jeweils am Fussende einen Flansch auf, an den die Halteteile jeweils an der Adapterplatte angeschraubt sind. Alternativ sind die Halteteile jeweils mit der zugehörigen Adapterplatte einstückig ausgebildet.

Nach einer Weiterbildung der Erfindung überragt die Adapterplatte den Halteteil am Fussende jeweils allseitig. Damit kann eine vergleichsweise grosse Klebefläche erreicht werden. Diese Klebefläche ist besonders fest mit der Glasplatte verbindbar, da gemäss der Erfindung die Adapterplatte in der Draufsicht nach oben konisch verjüngend ausgebildet ist. Die Adapterplatte kann dadurch den verfügbaren Raum innerhalb der Zarge einnehmen. Dies ist möglich, da gemäss der Erfindung die Adapterplatte den Halteteil jeweils in einem unteren Bereich wesentlich mehr überragt als in einem oberen Bereich.

Nach einer Weiterbildung der Erfindung ist der Kleber ein UV-härtbarer Zweikomponentenkleber. Dies ermögliche eine besonders einfache und stabile Verbindung der Glasplatte mit den Halteteilen.

Weitere vorteilhafte Merkmale ergeben sich aus den abhängigen Patentansprüchen, der nachfolgenden Beschreibung sowie der Zeichnung.

Ausführungsbeispiele der Erfindung werden nachfolgend anhand der Zeichnung näher erläutert. Es zeigen:
- Figur 1: Ein Abschnitt der erfindungsgemässen Frontblende von der Rückseite her gesehen und
- Figur 2: eine Seitenansicht eines Teils der Frontblende mit einem daran befestigten Halter,
- Figur 3: eine Seitenansicht einer Frontblende nach einer Variante,
- Figur 4: eine Draufsicht auf die Frontblende gemäss Figur 3,
- Figur 5: eine Seitenansicht der Adapterplatte der Frontblende nach Figur 3 und 4 und
- Figur 6: eine Draufsicht auf die Adapterplatte nach Figur 5.

Die in den Figuren 1 und 2 gezeigte Frontblende 1 besitzt eine Innenseite 13, an welcher zwei im Abstand zu einander angeordnete Halteteile 4 befestigt sind. Diese beiden Halteteile 4 sind bei montierter Frontblende 1 jeweils in einem Seitenteil einer Schubladenzarge 3 angeordnet und somit nicht sichtbar. In der Figur 1 ist lediglich einer der beiden Seitenteile der Zarge gestrichelt angedeutet. Die Halteteile 4 sind jeweils mit einem hier nicht gezeigten Tragteil gekuppelt. Diese Tragteile sind ebenfalls innerhalb der Zarge 3 angeordnet und dem Fachmann bekannt.

Wie die Figur 2 zeigt, weisen die Halteteile 4 jeweils ein Kopfende 7 und ein Fussende 6 auf. Das Fussende 6 besitzt einen Flansch 8, der mit zwei Befestigungsschrauben 5 auf einem Sockel 10 einer Adapterplatte 9 aufgeschraubt ist. Der Sockel 10 besitzt entsprechende Gewindebohrungen für die Schrauben 5. Diese Gewindebohrungen sind hier nicht sichtbar.

Die Adapterplatte 9 besitzt einen Rand 9a, an dem die Adapterplatte 9 wesentlich dünner ausgebildet ist als im Bereich des Sockels 10. Wie insbesondere die Figur 1 zeigt, erstreckt sich dieser Rand 9a seitlich über den Halteteil 4 hinaus. Nach oben ist dieser Rand 9a konisch verjüngt, wie die Figur 1 erkennen lässt. Die Verjüngung entspricht der Verjüngung des entsprechenden Seitenteils der Schubladenzarge 3. In einem unteren Bereich ist der Rand 9a wesentlich stärker vorstehend als an einem oberen Ende, wie die Figuren 1 und 2 erkennen lassen.

Die Adapterplatte 9 besitzt eine Unterseite 11, die mit einem Kleber 12 an der Innenseite 13 einer Glasplatte 2 befestigt ist. Dieser Kleber 12 bildet eine Schicht, die sich über die gesamte Unterseite 11 der Adapterplatte 9 erstreckt. Die Adapterplatte 9 ist somit fest mit der Innenseite 13 der Glasplatte 2 verbunden. Der Klebstoff 12 ist vorzugsweise ein UV- oder wärmehärtender Zweikomponentenkleber. Denkbar sind hier aber auch andere Kleber, die auf Glas hinreichend haften.

Der Halteteil 4 und die Adapterplatte 9 bestehen vorzugsweise aus Metall, beispielsweise aus Zinkdruckguss. Anstelle der zweiteiligen Ausbildung kann der Halteteil 4 mit der Adapterplatte 9 auch einstückig ausgebildet sein. Die Befestigungsschrauben 9 sind in diesem Fall nicht erforderlich. Ebenfalls könnte in diesem Fall der Sockel 10 weggelassen werden.

Die Glasplatte 2 ist in der Regel rechteckig, kann aber auch eine andere Form aufweisen. Sie kann beispielsweise auch als Spiegel ausgebildet sein. Im montierten Zustand ist die Frontseite 14 sichtbar, während die Halteteile 4 nur dann sichtbar sind, wenn die Glasplatte 2 durchsichtig ist. Selbstverständlich können an der Frontseite 14 an sich bekannte Griffe oder dergleichen angeordnet sein.

Die in den Figuren 3 bis 6 gezeigte Frontblende 1' unterscheidet sich von der oben beschriebenen Frontblende 1 durch eine alternative Ausführung des Halteteils 4'. Wie ersichtlich, sind auf der Adapterplatte 9' im Abstand zueinander zwei nach oben ragende Befestigungsteile 15 angeordnet, in die jeweils eine Bohrung 15 zur Aufnahme einer Befestigungsschraube 5' eingearbeitet ist. Weiter sind auf der Adapterplatte 9' zwei ebenfalls im Abstand zueinander angeordnete Seitenteile 16 angeordnet, zwischen die der Halteteil 4' eingesetzt und abgestützt ist. Die Befestigungsschrauben 5' sind jeweils in einen Flansch 8' eingeschraubt und fixieren dadurch den Halteteil 4' auf der Adapterplatte 9'. Damit ist eine besonders sicher und stabile Befestigung des Halteteils 4' auf der Adapterplatte 9' möglich.

### Bezugszeichenliste

- 1: Frontblende
- 2: Glasplatte
- 3: Schubladenzarge
- 4: Halteteil
- 5: Befestigungsschraube
- 6: Fussende
- 7: Kopfende
- 8: Flansch
- 9: Adapterplatte
- 9a: Rand
- 10: Sockel
- 11: Unterseite
- 12: Klebstoff
- 13: Innenseite
- 14: Frontseite
- 15: Befestigungsteile
- 16: Seitenteil
- 17: Bohrung

## Patentansprüche

1. Frontblende für eine Schublade, mit zwei im Abstand zu einander an deren Innenseite (13) befestigten Halteteilen (4, 4'), die jeweils mit einem in einer Schubladenzarge angeordneten Tragteil kuppelbar sind, **dadurch gekennzeichnet, dass** die Halteteile (4) jeweils an einem Fussende (6) eine seitlich vorragende Adapterplatte (9) aufweisen, welche an der Innenseite (13) einer Glasplatte (2) mit einem Kleber (12) befestigt ist, welche an einer Unterseite (11) der Adapterplatte (9) eine Schicht bildet, welche flächig mit der Innenseite (13) der Glasplatte (2) verbunden ist, dass die Adapterplatten (9, 9') in Draufsicht nach oben konisch verjüngend ausgebildet sind und dass die Adapterplatten (9) den zugehörigen Halteteil (4) jeweils in einem unteren Bereich nach unten wesentlich mehr überragen als in einem oberen Bereich.

2. Frontblende nach Anspruch 1, **dadurch gekennzeichnet, dass** die Halteteile (4, 4') jeweils an einem Fussende (6) einen Flansch (8, 8') aufweisen, an dem die Halteteile (4, 4') jeweils an der Adapterplatte (9) angeschraubt sind.

3. Frontblende nach Anspruch 1, **dadurch gekennzeichnet, dass** die Halteteile (4, 4') jeweils mit der zugehörigen Adapterplatte (9) einstückig ausgebildet sind.

4. Frontblende nach einem der Ansprüche 1 bis 3, **dadurch gekennzeichnet, dass** die Adapterplatten (9) den zugehörigen Halteteil (4) am Fussende (6) jeweils halbseitig seitlich überragen.

5. Frontblende nach einem der Ansprüche 1 bis 4, **dadurch gekennzeichnet, dass** die Adapterplatte (9) einen umlaufenden Rand (9a) aufweisen.

6. Frontblende nach einem der Ansprüche 1 bis 5, **dadurch gekennzeichnet, dass** die Glasplatte (2) ein Spiegel ist.

7. Frontblende nach einem der Ansprüche 1 bis 6, **dadurch gekennzeichnet, dass** der Kleber ein Zweikomponentenkleber und insbesondere ein UV-härtbarer Kleber ist.

8. Frontblende nach einem der Ansprüche 1 bis 7, **dadurch gekennzeichnet, dass** auf der Adapterplatte (9') im Abstand zueinander zwei nach oben ragende Befestigungsteile (15) aufweist, die jeweils eine Bohrung (17) zur Aufnahme einer Befestigungsschraube (5') aufweisen.

9. Frontblende nach einem der Ansprüche 1 bis 8, **dadurch gekennzeichnet, dass** auf der Adapterplatte (9') im Abstand zueinander zwei nach oben ragende Seitenteile (16) angeordnet sind.

## Claims

1. A front panel for a drawer, comprising two retaining parts (4, 4') which are fastened with mutual spacing to the inner side (13) of said panel and which can each be coupled with a support part arranged in a drawer frame, **characterized in that** the retaining parts (4) are each provided at a foot end (6) with a laterally projecting adapter plate (9) which is fastened to the inner side (13) of a glass panel (2) by means of an adhesive (12) which, on an underside (11) of the adapter plate (9), forms a layer which is connected with planar contact to the inner side (13) of the glass panel (2), wherein the adapter plates (9, 9') as seen in plan view are designed to taper conically upward and wherein the adapter plates (9) each project substantially more downwardly beyond the associated retaining part (4) in a lower region than they project beyond it in an upper region.

2. The front panel as claimed in claim 1, **characterized in that** the retaining parts (4, 4') are each provided at a foot end (6) with a flange (8, 8') at which the retaining parts (4, 4') are each screwed to the adapter plate (9).

3. The front panel as claimed in claim 1, **characterized in that** the retaining parts (4, 4') are each formed in one piece with the associated adapter plate (9).

4. The front panel as claimed in one of claims 1 to 3, **characterized in that** the adapter plates (9) each project laterally on one half-side beyond the associated retaining part (4) at the foot end (6).

5. The front panel as claimed in one of claims 1 to 4, **characterized in that** the adapter plate (9) has a peripheral border (9a).

6. The front panel as claimed in one of claims 1 to 5, **characterized in that** the glass panel (2) is a mirror.

7. The front panel as claimed in one of claims 1 to 6, **characterized in that** the adhesive is a two-component adhesive and in particular a UV-curable adhesive.

8. The front panel as claimed in one of claims 1 to 7, **characterized in that** two upwardly projecting fastening parts (15) are arranged with mutual spacing on the adapter plate (9') and each have a hole (17) for accommodating a fastening screw (5').

9. The front panel as claimed in one of claims 1 to 8, **characterized in that** two upwardly projecting side parts (16) are arranged with mutual spacing on the adapter plate (9').

## Revendications

1. Panneau avant pour un tiroir, comprenant deux parties de retenue (4, 4') fixées à distance l'une de l'autre sur son côté intérieur (13), qui peuvent être accouplées à chaque fois à une partie de support disposée dans un cadre de tiroir, **caractérisé en ce que** les parties de retenue (4) présentent à chaque fois, à une extrémité de base (6), une plaque d'adaptation (9) saillant latéralement, qui est fixée au côté intérieur (13) d'une plaque en verre (2) avec un adhésif (12), qui forme sur un côté inférieur (11) de la plaque d'adaptation (9) une couche, qui est connectée à plat au côté intérieur (13) de la plaque en verre (2), **en ce que** les plaques d'adaptation (9, 9') sont réalisées en vue de dessus en se rétrécissant coniquement vers le haut, et **en ce que** les plaques d'adaptation (9) dépassent de la partie de fixation (4) associée à chaque fois dans une région inférieure vers le bas considérablement plus que dans une région supérieure.

2. Panneau avant selon la revendication 1, **caractérisé en ce que** les parties de retenue (4, 4') présentent à chaque fois à une extrémité de base (6) une bride (8, 8'), sur laquelle les parties de fixation (4, 4') sont à chaque fois vissées à la plaque d'adaptation (9).

3. Panneau avant selon la revendication 1, **caractérisé en ce que** les parties de retenue (4, 4') sont à chaque fois réalisées d'une seule pièce avec la plaque d'adaptation (9) associée.

4. Panneau avant selon l'une quelconque des revendications 1 à 3, **caractérisé en ce que** les plaques d'adaptation (9) dépassent latéralement à chaque fois à moitié de la partie de retenue (4) associée à l'extrémité de base (6).

5. Panneau avant selon l'une quelconque des revendications 1 à 4, **caractérisé en ce que** la plaque d'adaptation (9) présente un bord périphérique (9a).

6. Panneau avant selon l'une quelconque des revendications 1 à 5, **caractérisé en ce que** la plaque en verre (2) est un miroir.

7. Panneau avant selon l'une quelconque des revendications 1 à 6, **caractérisé en ce que** l'adhésif est un adhésif à deux composants et notamment un adhésif durcissable aux UV.

8. Panneau avant selon l'une quelconque des revendications 1 à 7, **caractérisé en ce que** sur la plaque d'adaptation (9'), sont prévues à distance l'une de l'autre à chaque fois deux parties de fixation saillant vers le haut (15), qui présentent à chaque fois un alésage (17) pour recevoir une vis de fixation (5').

9. Panneau avant selon l'une quelconque des revendications 1 à 8, **caractérisé en ce que** sur la plaque d'adaptation (9') sont disposées à distance l'une de l'autre deux parties latérales (16) saillant vers le haut.
